# EUROPÄISCHE PATENTANMELDUNG

(11) **EP 4 223 911 A1**
(43) Veröffentlichungstag der Anmeldung: **09.08.2023**
(21) Anmeldenummer: 23153580.8
(22) Anmeldetag: 27.01.2023
(51) Int. Cl.: C25D 7/04, C25D 17/12, F22B 37/00

(54) **VERFAHREN UND VORRICHTUNG ZUR GALVANISCHEN BESCHICHTUNG EINER ROHR-STEG-ROHR-WAND**

(30) Priorität: 08.02.2022 DE 102022102917
(71) Anmelder: Standardkessel Baumgarte GmbH, 33647 Bielefeld (DE)
(72) Erfinder: Ansey, Johann-Wilhelm, 21435 Stelle (DE); Foster, Nils, 33790 Halle/Westfalen (DE); Scholz, Siegfried, 45127 Essen (DE); Senff-Wollenberg, Ralf, 33415 Verl (DE)
(74) Vertreter: Beckord & Niedlich Patentanwälte PartG mbB

(57) **Zusammenfassung**

Die Erfindung betrifft ein Verfahren zur galvanischen Beschichtung, vorzugsweise Vernickelung, einer Rohr-Steg-Rohr-Wand (FW) mit einem metallischen Schutzmaterial, vorzugsweise Nickel, welche zumindest einen Wandteil (FW`) aufweist, der aus mehreren in einer Längsrichtung (LR) nebeneinander verlaufenden Rohren (R₁, R₂, R₃) und jeweils zwischen benachbarten Rohren (R₁, R₂, R₃) angeordneten Verbindungsstegen (S₁, S₂) gebildet wird. Im Verfahren wird die Rohr-Steg-Rohr-Wand (FW) als Kathode (FW) in ein galvanisches Bad (B) eingebracht, in welchem sich in einem Abstand (a_{A-FW}) von der Rohr-Steg-Rohr-Wand (FW) eine Anode (20) befindet, welche zumindest eine Anodenwand (21) mit einer sich in einer Ebene erstreckenden, zur Rohr-Steg-Rohr-Wand (FW) weisenden Oberfläche (20f) umfasst, wobei an der Anodenwand (21) senkrecht zur Oberfläche (20f) hervorstehende Anoden-Flossen (22, 22`) angeordnet sind, welche sich in einer Längsrichtung (LR) parallel zu den Rohren (R₁, R₂, R₃) der Rohr-Steg-Rohr-Wand (FW) erstrecken, und welche Anoden-Flossen (22, 22`) bevorzugt jeweils so angeordnet werden, dass sie bei der galvanischen Beschichtung der Rohr-Steg-Rohr-Wand (FW) jeweils in einen mittigen Bereich zwischen benachbarte Rohre (R₁, R₂, R₃) ragen. Die Anoden-Flossen (22, 22`) sind jeweils so ausgebildet, dass sie einen von der Anodenwand (21) abstehenden Abstandssteg (22s) und an einer zur Rohr-Steg-Rohr-Wand (FW) weisenden Stirnseite (22f) des Abstandstegs (22s) kathodenseitig einen Quersteg (23) und/oder ein Rohr (24) aufweisen. Weiter betrifft die Erfindung eine Anode zur Verwendung bei einem Verfahren zur galvanischen Beschichtung, vorzugsweise Vernickelung, einer Rohr-Steg-Rohr-Wand (FW) in einem galvanischen Bad (B) mit einem metallischen Schutzmaterial, vorzugsweise Nickel.

## Beschreibung

Die Erfindung betrifft ein Verfahren und eine Vorrichtung zur galvanischen Beschichtung, vorzugsweise Vernickelung, einer Rohr-Steg-Rohr-Wand mit einem metallischen Schutzmaterial, vorzugsweise Nickel, welche zumindest einen Wandteil aufweist, der aus mehreren in einer Längsrichtung nebeneinander verlaufenden Rohren und jeweils zwischen benachbarten Rohren angeordneten Verbindungsstegen gebildet wird.

Galvanisches bzw. galvanotechnisches Beschichten bzw. Überziehen, wie z. B. galvanotechnisches Vernickeln, bezeichnet ein elektrochemisches Verfahren zur Erzeugung eines metallischen Überzugs auf einem, vorzugsweise stählernen, Werkstück mithilfe der Elektrolyse. Beim galvanischen Vernickeln nach DIN EN ISO 1456 werden die zu vernickelnden Gegenstände nach einer geeigneten Vorbehandlung in einen Nickelelektrolyten, wie z. B. ein galvanisches Bad, eingetaucht. Durch das Anlegen einer elektrischen Spannung scheidet sich auf der Oberfläche des Werkstücks ein Nickelüberzug ab. Insbesondere auf dem Gebiet von Dampferzeugern für Abfall-, Sonderabfall- oder Biomasse-Verbrennungsanlagen zur Verbrennung bzw. Entsorgung fester, flüssiger und/oder gasförmiger, ggf. schadstoffhaltiger Brennstoffe oder auch bei chemischen Reaktoren ist das betreffende Werkstück dabei typischerweise eine sogenannte Rohr-Steg-Rohr-Wand. Für den Begriff "Rohr-Steg-Rohr-Wand" wird im allgemeinen Sprachgebrauch und auch im Folgenden manchmal auch synonym der - historisch aufgrund der ursprünglichen Gussherstellung einmal namensgebende - Begriff einer "Flossenwand" (bzw. Membranwand mit Flossenrohren) verwendet, ohne sich damit auf eben diese Herstellungsart zu beschränken. Die Rohr-Steg-Rohr-Wand muss aufgrund der dort vorherrschenden extremen Bedingungen (u. a. hohe Temperaturen und eine chemisch aggressive Atmosphäre) die Anforderung eines 24/7-Dauerbetriebs der Anlagen möglichst nachhaltig erfüllen und möglichst langfristig gegen Korrosion geschützt sein.

Genauer gesagt wird in Fachkreisen unter einer solchen Rohr-Steg-Rohr-Wand eine aus Rohren mit dazwischen befindlichen Verbindungsstegen gebaute Wand verstanden, die z. B. zusammengelötet, -verklebt, -verschweißt oder in einem Guss gefertigt werden kann. Sie kommt beispielsweise als Wand eines Feuerraums, eines Strahlzugs oder Leerzugs zum Einsatz, wobei unter einem "Zug" bei einer Feuerung ein Abschnitt eines Rauchgas-Weges bezeichnet wird, den das Rauchgas ohne wesentliche Richtungsänderung durchströmt. Die Konstruktion der Rohr-Steg-Rohr-Wand besteht aus einer Vielzahl parallel verlaufender (Stahl-)Rohre, wobei jeweils zwischen zwei benachbarten Rohren jeweils ein (Stahl-)Steg (beim Gussverfahren die sogenannte "Flosse" bzw. "Membran") eingebracht, z. B. eingeschweißt sein kann. Dadurch wird die Wand rauchgasdicht. Die übliche Konstruktion sieht vor, dass sich die Stege in derselben Ebene befinden wie die Mittelachse der Rohre. Die Oberfläche einer derartigen Rohr-Steg-Rohr-Wand ist somit nicht flach, sondern folgt der Kontur der Rohre und Stege und hat daher eine reliefartige Struktur. Es handelt sich deshalb genau genommen nicht um eine ebene bzw. flache Wand, sondern vielmehr um eine sich im Wesentlichen in einer Ebene erstreckende Wand mit reliefartigen bzw. profilartigen Strukturen. Gerade hierin liegen aber auch die größten Herausforderungen beim Galvanisieren. Je scharfkantiger bzw. unebener die zu galvanisierende Fläche ist, desto schwieriger lässt sich die betreffende Fläche galvanotechnisch mit einem, vorzugsweise gleichmäßig dünnen, metallischen Schutzmaterial bzw. Metallüberzug, wie beispielsweise Nickel, überziehen bzw. beschichten. Bei einer ungleichmäßigen, d. h. nicht durchgehend gleichmäßig zu einer Anodenoberfläche (einer beim Galvanisieren stets eingesetzten Anode) beabstandeten, Oberfläche des Werkstücks, hier der Rohr-Steg-Rohr-Wand, kommt es aufgrund der Ausbildung ungleichmäßig langer Feldlinien zwischen Anode und Werkstück zu einer unterschiedlich schnellen (bezüglich Härte, Gefüge und Dicke inhomogenen) Abscheidung der Metallionen auf dem Werkstück. Bisher wird diesem Problem entweder auf sehr zeitaufwändige Weise mittels sogenannter Masken begegnet, welche die Abscheidungsmenge auf dem Werkstück lokal regulieren bzw. verändern.

Es ist daher eine Aufgabe der vorliegenden Erfindung, ein gegenüber dem genannten Stand der Technik verbessertes Verfahren sowie eine verbesserte Vorrichtung zur galvanischen Beschichtung, insbesondere Vernickelung, einer Rohr-Steg-Rohr-Wand anzugeben.

Diese Aufgabe wird durch ein Verfahren nach Patentanspruch 1 sowie eine Anode nach Patentanspruch 8 gelöst.

Bei dem erfindungsgemäßen Verfahren (konkret auch als "Überzieh- bzw. Beschichtungsverfahren" zu bezeichnen, wie nachfolgend noch erläutert wird) wird wie üblich die Rohr-Steg-Rohr-Wand als Kathode (Minuspol bzw. negativ geladene Elektrode) in ein galvanisches Bad eingebracht bzw. getaucht. Dabei befindet sich in einem Abstand von der Rohr-Steg-Rohr-Wand eine Anode, welche zumindest eine Anodenwand mit einer sich im Wesentlichen in einer Ebene erstreckenden, zur Rohr-Steg-Rohr-Wand weisenden Oberfläche umfasst. Mit der Anodenwand ist eine im Wesentlichen ebene Oberfläche der Anode gemeint - ohne die abstehenden Abstandsstege und Querstege, welche weiter unten noch erläutert werden. "Im Wesentlichen" bedeutet hier, dass sich die Anodenwand bzw. Oberfläche makroskopisch gesehen in der Ebene erstreckt bzw. eben ist, aber durchaus im Rahmen üblicher Toleranzen auch Unebenheiten und/oder Verformungen aufweisen kann.

Die Rohr-Steg-Rohr-Wand umfasst wie oben erwähnt zumindest einen Wandteil, der aus mehreren in einer Längsrichtung nebeneinander verlaufenden Rohren und jeweils zwischen benachbarten Rohren angeordneten Verbindungsstegen gebildet wird. Die Rohr-Steg-Rohr-Wand kann dabei vorzugsweise aus Metall, insbesondere Eisen, ausgebildet sein. In diesem Fall können beispielsweise Metallstege bzw. Metall-Verbindungsstege zwischen Metallrohren eingeschweißt sein und so eine sich im Wesentlichen in einer Ebene erstreckende Rohr-Steg-Rohr-Wand bilden.

Unter einem galvanischen bzw. elektrolytischen Bad wird in der betreffenden Disziplin, also der Galvanotechnik bzw. Galvanik, ein gefüllter Behälter bezeichnet, in dem eine elektrochemische Abscheidung metallischer Niederschläge, also von Überzügen auf Substrate (Gegenstände) stattfindet. Es geht dabei üblicherweise, darum einen metallischen Substratkörper mit einer weiteren metallischen Schicht zu beschichten bzw. zu bedecken, um diesen besser vor Korrosion zu schützen.

Wenn durch das galvanische Bad Strom geleitet wird, wandern bzw. strömen die sich an der Anode (Pluspol bzw. positiv geladene Elektrode) befindlichen Metallionen (Kationen), hier z. B. Nickelionen, zur Kathode bzw. zu dem zu beschichtenden Gegenstand, d. h. im Rahmen der Erfindung z. B. die Rohr-Steg-Rohr-Wand. Mittels des elektrischen Stroms wird aus gelösten Metallionen durch Reduktion auf der Rohr-Steg-Rohr-Wand abgelagertes metallisches Schutzmaterial, z. B. Nickel erhalten. Je länger sich dabei der Gegenstand im Bad befindet und/oder je höher der Strom ist, desto dicker wird die metallische Schutzmaterialschicht bzw. Metallschicht (z. B. Nickelschicht) auf dem Gegenstand abgeschieden. Schutzmaterial ist hiermit jedes metallische Material, welches das Werkstück z. B. gegen Korrosion schützt. Dabei beeinflussen neben anderen Einflussfaktoren u. a. die Stromdichte und der Abstand zwischen Anode und Kathode die Härte und die Feinkörnigkeit des sich kolumnar abscheidenden Substrats, weshalb es vorteilhaft sein kann, je nach verwendetem galvanischen Verfahren, die Einstellungen so zu wählen, dass die Härte des Substrats einen Wert von ca. 240 - 280 HV 10 nicht übersteigt.

Bei dem erfindungsgemäßen Verfahren sind weiter an der Anodenwand im Wesentlichen senkrecht zur Oberfläche hervorstehende Anoden-Flossen (zumindest teilweise aus leitendem Material, z. B. Metall) angeordnet, welche sich in einer Längsrichtung im Wesentlichen parallel zu den Rohren der Rohr-Steg-Rohr-Wand erstrecken. "Im Wesentlichen" bedeutet hier jeweils, dass die genannte Ausrichtung bevorzugt im Rahmen üblicher Toleranzen exakt ist oder zumindest so, dass der minimale Abstand zwischen den Anoden-Flossen und dem jeweils nächstliegenden Rohr der Rohr-Steg-Rohr-Wand um weniger als ca. 20 % variiert, bevorzugt um weniger als 1 cm, besonders bevorzugt weniger als 0,5 cm.

Bevorzugt können die Anoden-Flossen jeweils so angeordnet werden, dass sie bei der galvanischen Beschichtung der Rohr-Steg-Rohr-Wand jeweils in einen mittigen Bereich zwischen benachbarte Rohre ragen. Sie können also beispielsweise gegenüber den Verbindungsstegen nur ein Stück weit von der Oberfläche der Anodenwand der Anode abstehen oder von ihrer Längenabmessung tatsächlich bis in einen begrenzten Buchtbereich (welcher weiter unten erläutert wird) zwischen zwei Rohren und einem solchen Steg, sozusagen in das Relief der Rohr-Steg-Rohr-Wand hineinragen bzw. eintauchen, wie weiter unten noch erläutert wird.

Die Anoden-Flossen können hierzu vorzugsweise jeweils in einem Bereich gegenüberliegend der Verbindungsstege der Rohr-Steg-Rohr-Wand angeordnet sein, beispielsweise angeschweißt oder dort als ein Teil der Anode ausgebildet sein. Sie sorgen damit bereits für eine leichte lokale Veränderung des elektrischen Felds bei der Galvanisierung im elektrolytischen Bad. Für eine verbesserte Haltbarkeit, insbesondere bei Anbringung mittels Schweißens, können die Anoden-Flossen bzw. deren Abstandsstege jeweils an ihrer zur Anodenwand weisenden Stirnseite über einen Anschlussflansch als Zwischenstück an der Anodenwand befestigt sein. Der Anschlussflansch kann z. B. einen Teil der Anoden-Flosse, d. h. einen stegförmigen Sockelsteg bilden. Durch den Anschlussflansch kann eine größere Verbindungsstelle geschaffen und bei der Anbringung leichter eine ideale Ausrichtung der Anoden-Flossen erreicht werden. Zudem wird durch einen großflächigeren Kontakt eine besser leitfähige Verbindung erreicht. Die Anschlussflansche (bzw. Sockelstege) liegen im bestimmungsgemäß an der Anodenwand angebrachten Zustand parallel zur Oberfläche der Anodenwand an der Anodenwand an. Alternativ können die Anoden-Flossen, genauer gesagt die Abstandsstege, ggf. jeweils über einen Anschlussflansch, auch mittels einer Schraubverbindung mit der Anodenwand verbunden werden.

Erfindungsgemäß sind die Anoden-Flossen jeweils so ausgebildet, dass sie einen von der Anode abstehenden Abstandssteg und an einer zur Rohr-Steg-Rohr-Wand weisenden Stirnseite des Abstandstegs kathodenseitig einen Quersteg und/oder ein Rohr (aus leitendem Material, z. B. Metall) aufweisen. Die Abstandsstege und Querstege bzw. Rohre verlaufen dann auch jeweils in Längsrichtung. Der Quersteg bzw. das Rohr sind jeweils aus leitendem Material, z. B. Metall.

Bei den Abstandsstegen handelt es sich in der Regel um gerade, stegförmige Abschnitte der Anoden-Flossen, welche helfen, das elektrische Feld zwischen Anode und Kathode, hier der Rohr-Steg-Rohr-Wand in einem Abstand von der Anode im Hinblick auf eine gleichmäßige Schichtdickenverteilung entlang der gesamten Rohr-Steg-Rohr-Wand positiv zu beeinflussen. Insbesondere wird das elektrische Feld in den Buchtbereichen der Rohr-Steg-Rohr-Wand, d. h. im Bereich der Verbindungsstege, in welchen der Abstand zwischen der Rohr-Steg-Rohr-Wand und der Anode relief- bzw. oberflächenbedingt am größten ist, verdichtet bzw. konzentriert, so dass sich dort im Verhältnis mehr Metallionen auf den Verbindungsstegen und weniger Metallionen auf den Rohrabschnitten anlagern bzw. abscheiden.

Bei den in Längsrichtung der Rohre der Rohr-Steg-Rohr-Wand verlaufenden Querstegen der Anoden-Flossen handelt es sich um kurze Stege, welche wiederum quer bzw. senkrecht zu den stegförmigen Abstandsstegen der Anoden-Flossen ausgebildet, also z. B. angeschweißt oder mit elektrisch leitfähigem Lot angelötet sind. Dabei entstehen dann T-förmig von der Anode abstehende Anoden-Flossen. Zusammen mit den oben bereits erwähnten Sockelstegen können die Anoden-Flossen insgesamt aber auch H-förmig ausgebildet sein bzw. H-förmige Anoden-Flossen bilden. Die genauere Ausgestaltung der Querstege, wie z. B. auch das Längenverhältnis bzw. die Längenabmessungen der Anoden-Flossen, also der Abstandsstege zu den Querstegen, wird weiter unten noch erläutert.

Bei den Rohren der Anoden-Flossen handelt es sich beispielsweise um einfache zylindrische Hohlrohre mit rundem oder vergleichbarem Querschnitt.

Dementsprechend umfasst eine erfindungsgemäße Anode zumindest eine Anodenwand mit einer sich im Wesentlichen in einer Ebene erstreckenden Oberfläche, welche im bestimmungsgemäßen Einsatz zur Rohr-Steg-Rohr-Wand weist. Die Anode kann insbesondere zur Verwendung bei einem Verfahren zur galvanischen Beschichtung, vorzugsweise Vernickelung, einer Rohr-Steg-Rohr-Wand als Kathode in einem galvanischen Bad mit einem metallischen Schutzmaterial, vorzugsweise Nickel, verwendet werden. Die Rohr-Steg-Rohr-Wand kann wie eingangs erwähnt wiederum in einer Verbrennungsanlage, insbesondere in einem Rauchgasraum, wie z. B. einem Feuerraum eines Kessels, einer Verbrennungsanlage verwendet werden.

Dabei sind an der Anodenwand im Wesentlichen senkrecht zur Oberfläche hervorstehende Anoden-Flossen angeordnet, welche sich im Wesentlichen in einer Längsrichtung parallel zu den Rohren der Rohr-Steg-Steg-Wand erstrecken.

Die Anoden-Flossen sind im bestimmungsgemäßen Einsatz bei der galvanischen Beschichtung der Rohr-Steg-Rohr-Wand jeweils so angeordnet, dass sie jeweils im Wesentlichen in einen mittigen Bereich zwischen benachbarte Rohre der Rohr-Steg-Rohr-Wand ragen.

Erfindungsgemäß sind ferner die Anoden-Flossen so ausgebildet, dass sie einen von der Anode abstehenden, stegförmigen Abstandssteg und an einer zur Rohr-Steg-Rohr-Wand weisenden Stirnseite des Abstandstegs kathodenseitig einen Quersteg und/oder ein Rohr aufweisen.

Mit Hilfe der erfindungsgemäßen Anoden-Flossen mit den Querstegen und/oder Rohren kann das elektrische Feld in den Bereichen eines Verbindungsstegs, nämlich einem sogenannten Buchtbereich jeweils zwischen zwei Rohren und einem Verbindungssteg, lokal dahingehend verändert werden, dass insgesamt ein gleichmäßigeres elektrisches Feld herrscht. Im Vergleich zum Stand der Technik lagert sich konsequenterweise mehr metallischer Überzug auf dem jeweiligen Verbindungssteg als auf den betreffenden Rohren seitlich dazu ab. Da bisher stets noch eine Ungleichmäßigkeit in Bezug auf die Schichtdicke auf den Rohren im Vergleich zum jeweiligen dazwischenliegenden Verbindungssteg gemessen wurde, kann diese Ungleichmäßigkeit hiermit noch einmal weiter reduziert werden.

Mit der erfindungsgemäßen Konstruktion wird also erreicht, dass die zu beschichtende Rohr-Steg-Rohr-Wand bzw. zumindest der betreffende beschichtete Wandteil der Rohr-Steg-Rohr-Wand gleichmäßig dick entlang der flächigen Erstreckung bzw. der Oberfläche beschichtet werden kann.

Das erfindungsgemäße Verfahren führt somit zu Rohr-Steg-Rohr-Wänden mit einer noch gleichmäßigeren Schichtdickenverteilung und damit Härteverteilung (die vorzugsweise unterhalb eines Wertes von 280 HV10 liegt), die damit noch besser gleichmäßig verformbar sind. Damit kann zudem eine leichtere und bessere nachträgliche Verformung der Rohr-Steg-Rohr-Wände an Stellen ermöglicht werden, an denen beispielweise Wartungstüren etc. in der Rohr-Steg-Rohr-Wand nachträglich integriert werden müssen.

Ferner kann dies für eine noch gleichmäßigere Wärmeleitungsfähigkeit der Rohr-Steg-Rohr-Wand sorgen, wodurch sich der Wirkungsgrad des Verdampfers im Betrieb erhöht. Insgesamt verlängert sich damit auch die Lebensdauer der Rohr-Steg-Rohr-Wand, da die Rohr-Steg-Rohr-Wand somit noch weniger stärkere bzw. schwächere Bereiche (Schwachstellen) aufweist, die unterschiedlich stark korrodieren.

Weitere, besonders vorteilhafte Ausgestaltungen und Weiterbildungen der Erfindung ergeben sich aus den abhängigen Ansprüchen sowie der nachfolgenden Beschreibung, wobei die unabhängigen Ansprüche einer Anspruchskategorie auch analog zu den abhängigen Ansprüchen und Ausführungsbeispielen einer anderen Anspruchskategorie weitergebildet sein können und insbesondere auch einzelne Merkmale verschiedener Ausführungsbeispiele bzw. Varianten zu neuen Ausführungsbeispielen bzw. Varianten kombiniert werden können.

Vorzugsweise können die Anoden-Flossen jeweils so ausgebildet sein, dass der Quersteg oder das Rohr jeweils im Wesentlichen parallel zur Anodenwand verläuft (d. h. im Rahmen üblicher Toleranzen exakt ist oder zumindest mit Abweichungen um weniger als 20%.). Im Hinblick auf die Rohr-Steg-Rohr-Wand verlaufen der Quersteg oder das Rohr der Anoden-Flossen jeweils wie gesagt im Wesentlichen parallel versetzt zu den Verbindungsstegen bzw. Rohren der Rohr-Steg-Steg-Wand.

Für die konkrete Ausgestaltung bzw. relative Anordnung der Anoden-Flossen der Anode zur Rohr-Steg-Rohr-Wand gibt es verschiedene Möglichkeiten.

Vorzugsweise kann eine Längenabmessung der Anoden-Flossen derart gewählt werden, dass eine im bestimmungsgemäß verbauten Zustand der Anode am weitesten von der Anode zur Rohr-Steg-Rohr-Wand ragende Stelle der Anoden-Flossen in einer Tangentialebene der Rohrscheitel der Rohre der Rohr-Steg-Rohr-Wand liegt. Mit der "am weitesten von der Anode zur Rohr-Steg-Rohr-Wand ragenden Stelle" ist die Stelle bzw. der Bereich an den Anoden-Flossen gemeint, welche(r) der Kathode bzw. der Rohr-Steg-Rohr-Wand, genauer gesagt einem jeweiligen, gegenüberliegenden Verbindungssteg der Rohr-Steg-Rohr-Wand, am nächsten liegt. Diese kann auch kurz als "erhabenste Stelle" der Anoden-flosse bezeichnet werden.

Beispielsweise kann sich die erhabenste Stelle der Anoden-Flossen in einem Abstand zwischen 55 bis 250 mm von der Anodenwand in einem mittigen Bereich zwischen den Rohren der Rohr-Steg-Rohr-Wand befinden. Bevorzugt ist ein Abstand zwischen ca. 55 bis 200 mm. Besonders bevorzugt kann die erhabenste Stelle z. B. in einem Abstand von ca. 55 mm in etwa auf Höhe der Tangentialebene der Rohrscheitel der Rohre der Rohr-Steg-Rohr-Wand angeordnet sein.

Bei Anoden-Flossen mit stirnseitig angeordneten Rohren kann sich die erhabenste Stelle der Rohre beispielsweise in einem Abstand zwischen 90 bis 250 mm von der Anode in einem mittigen Bereich zwischen den Rohren der Rohr-Steg-Rohr-Wand befinden. Bevorzugt ist ein Abstand zwischen ca. 90 bis 205 mm. Besonders bevorzugt kann die erhabenste Stelle z. B. in einem Abstand von ca. 90 mm in etwa auf Höhe der Tangentialebene der Rohrscheitel der Rohre der Rohr-Steg-Rohr-Wand angeordnet sein.

Dies gilt jeweils sofern die Rohr-Steg-Rohr-Wand mit den üblichen Maßen gefertigt ist. Übliche Maße für Rohre und Verbindungsstege einer Rohr-Steg-Rohr-Wand können beispielsweise ein Rohrdurchmesser bzw. eine Wandstärke von 60,3 x 5,0 oder 5, 6 mm, bevorzugt 57,0 x 5,0 oder 5,6 mm, und eine Wandstärke der Verbindungsstege von z. B. 5 mm, bevorzugt 6 mm, sein. Dabei kann die Teilung, d. h. der mittlere Abstand zwischen den Mittelpunkten zweier Rohre beispielsweise 90 mm, vorzugsweise 80 mm betragen. Bei hiervon abweichenden Maßen können die zuvor beschriebenen Maße auch entsprechend im Verhältnis angepasst sein, um den veränderten Maßen einer solchen Rohr-Steg-Rohr-Wand gebührend Rechnung zu tragen.

Alternativ kann eine Längenabmessung der Anoden-Flossen vorzugsweise derart gewählt werden, dass eine im bestimmungsgemäß verbauten Zustand der Anode am weitesten zur Rohr-Steg-Rohr-Wand ragende bzw. erhabenste Stelle der Anoden-Flossen über (bzw. durch) eine Tangentialebene der Rohrscheitel der Rohre der Rohr-Steg-Rohr-Wand hinaus (bzw. hindurch) in einen "Buchtbereich" zwischen den Rohren der Rohr-Steg-Rohr-Wand hineinragt. D. h. die Querstege und/oder Rohre befinden sich jeweils zumindest teilweise in diesem "Buchtbereich", der durch den Raum definiert ist, der sich jeweils längs zwischen zwei Rohren und einem Verbindungssteg der Rohr-Steg-Rohr-Wand und einer virtuell vorgelagerten Tangentialebene der Rohrscheitel der Rohre der Rohr-Steg-Rohr-Wand erstreckt.

Die so angeordneten Querstege bzw. Rohre verdichten dort die elektrischen Feldlinien noch stärker, so dass sich hier im Verhältnis noch mehr metallisches Schutzmaterial bzw. metallischer Überzug, also z. B. Nickel, auf den Verbindungsstegen und weniger Material auf der Oberfläche der näheren, seitlich vorgelagerten Viertel-Rohr-Bögen (deren stegferner Bogenendpunkt entspricht einem Rohrscheitelpunkt) ablagert. Damit kann insgesamt eine gleichmäßigere Schichtdicke auf den Rohren und Stegen im direkten Vergleich miteinander erhalten werden.

Beispielsweise kann sich dabei die erhabenste Stelle der Querstege der Anoden-Flossen in einem Abstand zwischen 60 bis 250 mm von der Anode in einem mittigen Bereich zwischen den Rohren der Rohr-Steg-Rohr-Wand befinden. Bevorzugt ist ein Abstand zwischen ca. 60 bis 205 mm. Besonders bevorzugt kann die erhabenste Stelle, z. B. in einem Abstand von ca. 60 mm, in etwa auf Höhe der rohrinnenseitigen Rückseite der Rohrscheitel der Rohre der Rohr-Steg-Rohr-Wand angeordnet sein.

Ganz besonders bevorzugt kann die erhabenste Stelle der Querstege in etwa 5 bis 10 mm über eine Tangentialebene der Rohrscheitel der Rohre der Rohr-Steg-Rohr-Wand hinaus in den Buchtbereich zwischen den Rohren hineinreichen.

Bei Anoden-Flossen mit stirnseitig angeordneten Rohren kann sich hierbei z. B. die erhabenste Stelle der Rohre beispielsweise in einem Abstand zwischen 90 bis 250 mm von der Anode in einem mittigen Bereich zwischen den Rohren der Rohr-Steg-Rohr-Wand befinden. Bevorzugt ist ein Abstand zwischen ca. 90 bis 205 mm. Besonders bevorzugt kann die erhabenste Stelle, z. B. in einem Abstand von ca. 95 mm, in etwa auf Höhe rohrinnenseitigen Rückseite der Rohrscheitel der Rohre der Rohr-Steg-Rohr-Wand angeordnet sein.

Ganz besonders bevorzugt können bei Anoden-Flossen mit stirnseitig angeordneten Rohren die Rohre aber auch so weit in den jeweiligen Buchtbereich der Rohr-Steg-Rohr-Wand hineinragen, dass eine Oberfläche der Rohre der Anoden-Flossen in einem engeren Abstand zu einer Oberfläche der Rohre der Rohr-Steg-Rohr-Wand angeordnet ist.

Auch hier gilt, dass sich die Maße wieder auf eine typische Rohr-Steg-Rohr-Wand beziehen, wie sie beispielsweise in Verbrennungsanlagen, insbesondere einem Rauchgasraum einer Verbrennungsanlage zum Einsatz kommt, so dass - sofern eine Rohr-Steg-Rohr-Wand etwas veränderte Maße aufweist - auch diese Maße entsprechend im Verhältnis angepasst sein können. Dabei gilt, dass sich die halbe Querabmessung der Querstege und/oder ein Radius der Rohre der Anoden-Flossen bevorzugt im Wesentlichen nach der Teilung der Rohr-Steg-Rohr-Wand richten kann.

Bevorzugt kann eine halbe Querabmessung der Querstege und/oder ein Radius der Rohre der Anoden-Flossen in etwa einer halben Steglänge eines der Stege bzw. Verbindungsstege der Rohr-Steg-Rohr-Wand entsprechen.

Bei einer oben bereits erwähnten, häufig verwendeten Teilung (Abstand zwischen den Rohrmittelpunkten zweier benachbarter Rohre) der Rohr-Steg-Rohr-Wand von 90 mm kann eine halbe Querabmessung der Querstege und/oder ein Radius der Rohre der Anoden-Flossen vorzugsweise mindestens 7,5 mm, besonders bevorzugt mindestens 10 mm, weiter bevorzugt mindestens 12,5 mm, noch weiter bevorzugt mindestens 14 mm, betragen.

Alternativ oder zusätzlich kann dabei eine halbe Querabmessung der Querstege und/oder ein Radius der Rohre der Anoden-Flossen vorzugsweise höchstens 22,5 mm, besonders bevorzugt höchstens 20 mm, weiter bevorzugt höchstens 17,5 mm, noch weiter bevorzugt höchstens 16 mm, betragen.

Bei einer Teilung der Flossenwand von 90 mm könnte also z. B. ganz besonders bevorzugt ein Durchmesser eines Rohrs der Anoden-Flossen ca. 25 bis 30 mm betragen und/oder der Abstand zum nächstliegenden Rohr der Rohr-Steg-Rohr-Wand ca. 1/2 bis 1/3 des Rohrdurchmessers dieses Rohrs der Rohr-Steg-Rohr-Wand, vorzugsweise ca. 30 bis 25 mm, betragen. Die Breite eines Querstegs der Anoden-Flossen könnte dann z. B. ganz besonders bevorzugt ca. 75 - 83% der Stegbreite der Rohr-Steg-Rohr-Wand betragen, vorzugsweise 25 mm. Bei einer anderen Teilung können die obigen Maße angepasst werden.

Wie oben bereits erwähnt können die Anoden-Flossen grundsätzlich aus einem Teil mit Abstandsstegen, Querstegen und/oder Rohren sowie gegebenenfalls Sockelstegen ausgebildet werden. Alternativ können die Anoden-Flossen aus mehreren Teilen zusammengefügt werden. Hierfür gibt es verschiedene Möglichkeiten.

Beispielsweise wäre es möglich, die Querstege und/oder Rohre mittels Hartlöten, d. h. bei einer Temperatur des Lots größer 450°C, an die Abstandsstege zu löten. Das Lot sollte dabei elektrisch leitfähig sein, um mit den Querstegen und/oder Rohren der Anoden-Flossen vorder- bzw. kathodenseitig wie gewollt das elektrische Feld im Buchtbereich dementsprechend zu beeinflussen. Hierfür sollte der Stromfluss deshalb nicht unterbrochen oder behindert sein.

Bevorzugt können die Querstege und/oder Rohre zur Bildung der Anoden-Flossen mittels eines Schweiß-Verfahrens an die Abstandsstege angebracht werden. Beim Schweißen wird das Material der zu verschweißenden Komponenten aufgeschmolzen, d. h. zwischen den beiden Komponenten wird zur Verbindung der Komponenten (hier der Querstege und/oder Rohre mit den Anoden-Flossen) kein anderes Verbindungsmaterial benötigt, wie dies beim Löten der Fall ist.

Vorzugsweise kann eine Oberfläche der Abstandsstege, die bei einem Einsatz im galvanischen Bad in direktem Kontakt mit einer Flüssigkeit des galvanischen Bads kommt, eine nichtleitende Beschichtung aufweisen. Damit wird ein möglicherweise störender, flächiger Einfluss der gesamten Anoden-Flosse auf den Verlauf der elektrischen Feldlinien unterbunden bzw. zumindest eingeschränkt. Die Abstandsstege wirken bei dieser Variante also nicht mehr selbst als Teile der Anode, sondern nur als sehr niederohmige leitende Verbindung der Querstege bzw. Rohre der Anoden-Flosse zur Anodenwand.

Auch für die weitere Ausgestaltung der Anode gibt es verschiedene Möglichkeiten.

Vorzugsweise kann die Anode mehrere, weitere Wände bzw. Anodenwände umfassen, welche zusammen einen kastenförmigen Anodenkasten bilden.

Dieser Anodenkasten kann z. B. mit metallischem Schutzmaterial wie Nickel oder einem anderen metallischen Schutzmaterial befüllt sein bzw. werden, welches dann im galvanischen Bad zur Kathode wandern kann. Das metallische Schutzmaterial kann z. B. in Form von stückigem Gemenge wie z. B. Pellets oder ähnlich großen Teilen, bei Nickel z. B. in Form von sogenannten Nickelkugeln bzw. Nickel-Pellets, "Nickelcoins", "Nickeldiscs" oder "Nickelcrowns" etc. vorliegen. Die einzelnen Teile des Gemenges lösen sich dann während des Galvanisierungsvorgangs im galvanischen Bad, so dass die gelösten Metallionen, hier dann z. B. Nickelionen mit dem gerichteten elektrischen Feld im Bad durch das Bad strömen und sich an der zu beschichtenden Kathode ablagern bzw. abscheiden können. Sofern notwendig, kann während des Galvanisierungsvorgangs kontinuierlich weiter Schutzmaterial nachgefüllt werden.

Zur einfachen Befüllung von oben kann der Anodenkasten vorteilhafterweise zumindest teilweise an einer Oberseite offen ausgebildet sein, also z. B. dort eine Befüllungsöffnung und keine durchgehende Wand aufweisen.

Vorzugsweise kann auch zumindest die Anodenwand des Anodenkastens, von welcher die Anoden-Flossen in Richtung zur Rohr-Steg-Rohr-Wand abstehen, gitter- und/oder netzartig, z. B. als Anodengitterwand, ausgebildet sein. Eine solche gitter- und/oder netzartige Anodenwand hilft dabei, dass das metallische Schutzmaterial, hier z. B. das Nickel, gleichmäßiger in das galvanische Bad gelangt.

Der Anodenkasten, insbesondere die Anodengitterwand, kann vorzugsweise zumindest zum Teil aus Titan gefertigt sein.

Die Erfindung wird im Folgenden unter Hinweis auf die beigefügten Figuren anhand von Ausführungsbeispielen noch einmal näher erläutert. Dabei sind in den verschiedenen Figuren gleiche Komponenten mit identischen Bezugsziffern versehen. Die Figuren sind in der Regel nicht maßstäblich. Es zeigen:
- Figur 1: eine grob schematische Seitenansicht eines Ausführungsbeispiels einer erfindungsgemäßen Anode in einem Abstand zu einer Rohr-Steg-Rohr-Wand in einem galvanischen Bad,
- Figur 2: eine grob schematische Seitenansicht eines weiteren Ausführungsbeispiels einer erfindungsgemäßen Anode.

In Figur 1 ist beispielhaft und grob schematisch ein erfindungsgemäßes Ausführungsbeispiel einer Anode 20 gezeigt, welche in einem galvanischen Bad B eingetaucht ist. Die Anode 20 umfasst eine Anodenwand 21 mit einer sich in einer Ebene erstreckenden, zur Rohr-Steg-Rohr-Wand FW weisenden Oberfläche 20f sowie mehrere, weitere Anodenwände 21, welche zusammen einen Anodenkasten 20 bilden. Die Anodenwand 21 erstreckt sich grundsätzlich in zwei hauptsächlichen Richtungen im galvanischen Bad B, genauer gesagt, Behälter bzw. Becken des galvanischen Bads B. Zum einen erstreckt sie sich in einer Querrichtung QR (hier in Figur 1 bzw. 2 nach oben bzw. unten - entspricht einer Wandhöhe des Behälters des galvanischen Bads B) und zum anderen in einer Längsrichtung (hier in die Zeichenebene hinein bzw. aus der Zeichenebene hinaus) parallel zum Behälterboden bzw. Beckenboden des Behälters.

In einem Abstand a_{A-FW} von der Anode 20, genauer gesagt der Anodenwand 21 befindet sich hier auf einer außenwandabgewandten Seite eines wannenförmigen Behälters des galvanischen Bads B eine in dem galvanischen Bad B zur Beschichtung eingebrachte Kathode FW. Die Kathode FW ist hier beispielhaft ein Wandteil FW' als repräsentativer Ausschnitt einer zu beschichtenden Rohr-Steg-Rohr-Wand FW, welcher mehrere Rohre R₁, R₂, R₃ umfasst, die mittels Verbindungsstegen S₁, S₂ rauchgasdicht miteinander verbunden sind.

Wie hier beispielhaft gezeigt, wird der Wandteil FW' der Rohr-Steg-Rohr-Wand FW, wie er in Figur 1 gezeigt ist, mithilfe der gezeigten Konstruktion der Anode 20 in liegender Anordnung im galvanischen Bad B galvanisch beschichtet, d. h. mit den Rohren R₁, R₂, R₃ der Rohr-Steg-Rohr-Wand FW in Querrichtung QR übereinander und deren Längsrichtung (hier in die Zeichenebene hinein) in horizontaler Ausrichtung bzw. parallel zum Beckenboden bzw. Behälterboden des galvanischen Bads B ausgerichtet. Eine Öffnung 20b in der Anode 20 bzw. im Anodenkasten 20 zur Befüllung kann demnach auf einer hierfür geöffneten Oberseite der Anode 20 liegen (siehe Figuren 1 und 2 jeweils in der rechten, oberen Ecke).

Alternativ ist es aber auch möglich, einen solchen Wandteil FW' der Rohr-Steg-Rohr-Wand FW in stehender Anordnung im galvanischen Bad B galvanisch zu beschichten. Hierfür würde dann die Befüllungsöffnung der Anode auf eine neue Oberseite, also z. B. die hier in Figur 1 sichtbare Stirnseite (wobei die Stirnseite dann die neue Oberseite wäre) versetzt werden bzw. dort ausgebildet werden, so dass wieder metallisches Schutzmaterial von der Oberseite in die Anode eingefüllt werden kann.

Von der ebenen Oberfläche 20f der Anodenwand 21 der Anode 20 stehen in regelmäßigen Abständen entlang der Querrichtung QR der Anodenwand 21 Anoden-Flossen 22, 22' ab. Die Anoden-Flossen 22, 22' umfassen stegförmige Abstandsstege 22s, welche senkrecht von der Anodenwand 21 (hier im galvanischen Bad B horizontal) in Richtung der Verbindungsstege S₁, S₂ der Rohr-Steg-Rohr-Wand FW jeweils in einem mittigen Bereich gegenüber den Verbindungsstegen S₁, S₂ abstehen. Die Abstandsstege 22s sind jeweils an ihrer zur Anodenwand 21 weisenden Stirnseite über einen Sockelsteg 22a (welcher hier einstückig mit dem Abstandssteg 22s gefertigt sein kann) an der Anodenwand 21 befestigt, z. B. angeschweißt. Ein solcher Sockelsteg 22a bewirkt als eine Art Anschlussflansch 22a einen großflächigeren und damit besseren, leitfähigeren Kontakt des Abstandsstegs 22s zur Anodenwand 21.

An einer zur Rohr-Steg-Rohr-Wand FW weisenden Stirnseite 22f der Abstandsstege 22s sind gemäß einem ersten Ausführungsbeispiel der erfindungsgemäßen Anode 20 an den Abstandsstegen 22s Querstege 23 angeordnet, hier angeschweißt, (siehe Figur 1) und gemäß einem zweiten Ausführungsbeispiel der erfindungsgemäßen Anode 20 Rohre 24 angeordnet (siehe Figur 2). An dieser Stelle sei erwähnt, dass die in den Figuren gezeigten Querstege 23 mit einer halben Querabmessung q und Rohre 24 mit einem Radius r und deren Anzahl nur als Beispiele zu verstehen sind, d. h. bei einem späteren Produkt würden vorzugsweise sämtliche Querstege 23 oder Rohre 24 jeweils identisch zueinander und im selben Abstand zur Rohr-Steg-Rohr-Wand angeordnet werden, um gleichmäßige Beschichtungsergebnisse zu erzielen.

Bei gängigen Rohr-Steg-Rohr-Wänden FW mit Rohren R₁, R₂, R₃ mit einem Rohrdurchmesser von typischerweise 60,3 mm, vorzugsweise 57,0 mm und Verbindungsstegen S₁, S₂ mit einer Länge von in etwa 30 mm, vorzugsweise in etwa 23 mm, bei denen also die Teilung, d. h. der mittlere Abstand zwischen den Mittelpunkten, der Rohre R₁, R₂, R₃ ca. 90 mm beträgt, kann eine halbe Querabmessung q eines Querstegs 23 ca. 12,5 mm und ein Radius r eines Rohrs 24 ca. 15 mm betragen. Bei einer Teilung der Rohre R₁, R₂, R₃ von 80 mm mit einem Verbindungssteg S₁, S₂ mit einer Länge von ca. 23 mm kann eine halbe Querabmessung q eines Querstegs 23 bzw. ein Radius r eines Rohrs 24 im Verhältnis entsprechend kleiner gestaltet sein.

Bei einer ersten Variante (in Figur 1 gegenüber dem linken Verbindungssteg S₂ der beiden beispielhaft dargestellten Verbindungsstege S₁, S₂ der Rohr-Steg-Rohr-Wand FW) des ersten Ausführungsbeispiels der Anode 20 ist der Quersteg 23 der Anoden-Flosse 22 so angeordnet, dass er im Wesentlichen in einer Tangentialebene X_{T} der Rohrscheitel R_{S} der Rohre R₁, R₂, R₃ der Rohr-Steg-Rohr-Wand FW liegt, d. h. mit den Rohrscheiteln R_{S} im Wesentlichen eine gemeinsame Flucht bildet.

Bei einer weiteren, zweiten Variante der Anode 20 (in Figur 1 gegenüber dem rechten Verbindungssteg S₁ der Rohr-Steg-Rohr-Wand FW) ist die Anoden-Flosse 22' verlängert, so dass der Quersteg 23 der betreffenden Anoden-Flosse 22' so angeordnet ist, dass er in etwa auf Höhe einer rohrinnenseitigen Rückseite der Rohrscheitel R_{S} der Rohre R₁, R₂, R₃ der Rohr-Steg-Rohr-Wand FW liegt und somit der Quersteg 23 in den "Buchtbereich" BB der Rohr-Steg-Rohr-Wand FW zwischen den beiden Rohren R₁, R₂ hier oben und unten davon, hineinragt bzw. eintaucht. D. h. er ist also von drei Seiten, nämlich wie gesagt von den beiden Rohren R₁, R₂ sowie dem Verbindungssteg S₁ umgeben. Dadurch verdichten sich die elektrischen Feldlinien E vermehrt am Verbindungssteg S₁, womit sich dort verglichen mit den an den Verbindungssteg S₁ angrenzenden Rohrabschnitten mehr Metallionen, hier Nickelionen, ablagern bzw. abscheiden.

Aufgrund der Tatsache, dass sich ansonsten allerdings immer mehr Schutzmaterial an den im Verhältnis zu den Verbindungsstegen S₁, S₂ weiter vorstehenden, d. h. näher an der Anodenwand 21 befindlichen, Rohrabschnitten der Rohre R₁, R₂, R₃ ablagert, kann so insgesamt eine in etwa gleich dicke, gleichmäßigere Schichtdicke auf der gesamten Rohr-Steg-Rohr-Wand FW (bzw. zumindest auf der zur Anode 20 weisenden Oberfläche O der Rohr-Steg-Rohr-Wand FW) erzielt werden.

Bei einem zweiten grundsätzlichen Ausführungsbeispiel einer erfindungsgemäßen Anode 20 mit an den Abstandssteg 22s der Anoden-Flosse 22 angeordneten, hier angeschweißten, Rohren 24, ist das besagte Rohr 24 bei einer ersten Variante (in Figur 2 gegenüber dem linken Verbindungssteg S₂ der Rohr-Steg-Rohr-Wand FW) in etwa so angeordnet, dass eine erhabenste bzw. am weitesten von der Anode 20 entfernte Stelle des Rohrs 24 im Wesentlichen in einer Tangentialebene X_{T} der Rohrscheitel R_{S} der Rohr-Steg-Rohr-Wand FW liegt.

Bei einer weiteren, zweiten Variante (in Figur 2 gegenüber dem rechten Verbindungssteg S₁ der Rohr-Steg-Rohr-Wand FW) des zweiten Ausführungsbeispiels einer solchen erfindungsgemäßen Anode 20 ist die Anoden-Flosse 22', genauer gesagt der Abstandssteg 22s der Anoden-Flosse 22' wieder verlängert, so dass das Rohr 24 derart angeordnet ist, dass eine erhabenste bzw. am weitesten von der Anodenwand 21 entfernte Stelle des Rohrs 24 in etwa auf Höhe einer rohrinnenseitigen Rückseite der Rohrscheitel R_{S} der Rohre R₁, R₂, R₃ der Rohr-Steg-Rohr-Wand FW liegt. Hiermit wird wieder erreicht, dass die elektrischen Feldlinien E wiederum im Buchtbereich BB des Verbindungsstegs S₂ verdichtet werden und somit der Stromfluss der Metallionen, hier Nickelionen, also der Nickelfluss dort besonders konzentriert wird.

Bei dem Rohr 24 der Anoden-Flosse 22, 22` (bzw. den Rohren der Anoden-Flossen 22, 22') kann es sich beispielsweise auch um ein Lochrohr bzw. Siebrohr (als Netzanode; nicht im Detail dargestellt), insbesondere aus Titan, bevorzugt mit einer platinierten Oberfläche, handeln. Dieses kann für den Galvanisierungsvorgang z. B. mit Schutzmaterial-Kugeln, wie z. B. Nickelkugeln, oder dergleichen gefüllt sein, damit diese dann durch die Löcher bzw. das Sieb des Rohrs 24 im galvanischen Bad B in Lösung gehen können und sich das Schutzmaterial, hier z. B. Nickel auf der Rohr-Steg-Rohr-Wand FW abscheidet. Bei einer stehenden Anordnung der Rohr-Steg-Rohr-Wand FW sowie der Anode 20, bei der also die Längsrichtung der Rohre 24 vertikal nach oben zeigt, können sehr einfach während des Galvanisierungsvorgangs im galvanischen Bad B kontinuierlich Schutzmaterial-Kugeln, wie z. B. Nickelkugeln, von oben in das Rohr 24 nachgeführt werden.

In der Regel kann den Anodenkasten 20 zusätzlich von unten bis knapp unterhalb einer oberen Kante, an welcher er eben zur Befüllung offen ist, ein (unten geschlossener) teilweise durchlässiger, textiler Anodensack (nicht dargestellt) aus Natur- oder Chemiefasern oder Ähnlichem umgeben. Dieser dient dazu, den beim Galvanisierungsvorgang im galvanischen Bad B aufgrund einer chemischen Reaktion entstehenden Anodenschlamm abzufangen bzw. zu filtern, welcher ansonsten zuweilen für eine Verunreinigung der galvanisch aufgebrachten Beschichtung auf der Rohr-Steg-Rohr-Wand FW sorgt.

Es wird abschließend noch einmal darauf hingewiesen, dass es sich bei den vorhergehend detailliert beschriebenen Vorrichtungen lediglich um Ausführungsbeispiele handelt, welche vom Fachmann in verschiedenster Weise modifiziert werden können, ohne den Bereich der Erfindung zu verlassen. So sind beispielsweise auch andere geometrische Körper als die Querstege oder Rohre der Anoden-Flossen, wie z. B. Vierkant-Rohre, Trapez-Rohre etc. im Rahmen der Erfindung umfasst. Weiterhin schließt die Verwendung der unbestimmten Artikel "ein" bzw. "eine" nicht aus, dass die betreffenden Merkmale auch mehrfach vorhanden sein können.

### Bezugszeichenliste:

- 20: Anode / Anodenkasten
- 21: Anodenwand
- 20f: zur Rohr-Steg-Rohr-Wand weisende Oberfläche der Anodenwand
- 21b: Befüllung der Anode / des Anodenkastens
- 22, 22`: Anoden-Flossen
- 22a: Anschlussflansch / Sockelsteg der Anoden-Flossen
- 22f: zur Rohr-Steg-Rohr-Wand weisende Stirnseite der Anoden-Flossen
- 22s: Abstandssteg der Anoden-Flossen
- 23: Quersteg der Anoden-Flossen
- 24: Rohr der Anoden-Flossen
- a_{A-FW}: Abstand Anode - Rohr-Steg-Rohr-Wand
- B: galvanisches Bad
- BB: Buchtbereich
- E: elektrisches Feld / elektrische Feldlinien
- FW: Rohr-Steg-Rohr-Wand / Kathode
- FW': Wandteil der Rohr-Steg-Rohr-Wand
- O: Oberfläche der Rohr-Steg-Rohr-Wand
- q: halbe Querabmessung der Querstege der Anoden-Flossen
- QR: Querrichtung
- R₁, R₂, R₃: Rohre
- r: Radius der Rohre der Anoden-Flossen
- R_{S}: zur Anode weisende Rohrscheitel der Rohr-Steg-Rohr-Wand
- S₁, S₂: Verbindungsstege
- X_{T}: Tangentialebene der Rohrscheitel der Rohr-Steg-Rohr-Wand

## Patentansprüche

1. Verfahren zur galvanischen Beschichtung, vorzugsweise Vernickelung, einer Rohr-Steg-Rohr-Wand (FW) mit einem metallischen Schutzmaterial, vorzugsweise Nickel, welche zumindest einen Wandteil (FW') aufweist, der aus mehreren in einer Längsrichtung (LR) nebeneinander verlaufenden Rohren (R₁, R₂, R₃) und jeweils zwischen benachbarten Rohren (R₁, R₂, R₃) angeordneten Verbindungsstegen (S₁, S₂) gebildet wird,
bei dem die Rohr-Steg-Rohr-Wand (FW) als Kathode (FW) in ein galvanisches Bad (B) eingebracht wird, in welchem sich in einem Abstand (a_{A-FW}) von der Rohr-Steg-Rohr-Wand (FW) eine Anode (20) befindet, welche zumindest eine Anodenwand (21) mit einer sich im Wesentlichen in einer Ebene erstreckenden, zur Rohr-Steg-Rohr-Wand (FW) weisenden Oberfläche (20f) umfasst,
wobei an der Anodenwand (21) im Wesentlichen senkrecht zur Oberfläche (20f) hervorstehende Anoden-Flossen (22, 22') angeordnet sind, welche sich in einer Längsrichtung (LR) im Wesentlichen parallel zu den Rohren (R₁, R₂, R₃) der Rohr-Steg-Rohr-Wand (FW) erstrecken,
und welche Anoden-Flossen (22, 22') bevorzugt jeweils so angeordnet werden, dass sie bei der galvanischen Beschichtung der Rohr-Steg-Rohr-Wand (FW) jeweils in einen mittigen Bereich zwischen benachbarte Rohre (R₁, R₂, R₃) ragen,
wobei die Anoden-Flossen (22, 22') jeweils so ausgebildet sind, dass sie einen von der Anodenwand (21) abstehenden Abstandssteg (22s) und an einer zur Rohr-Steg-Rohr-Wand (FW) weisenden Stirnseite (22f) des Abstandstegs (22s) kathodenseitig einen Quersteg (23) und/oder ein Rohr (24) aufweisen.

2. Verfahren nach Anspruch 1, wobei die Anoden-Flossen (22, 22') jeweils so ausgebildet sind, dass der Quersteg (23) oder das Rohr (24) im Wesentlichen parallel zur Anodenwand (21) verlaufen.

3. Verfahren nach Anspruch 1 oder 2, wobei eine Längenabmessung der Anoden-Flossen (22) derart gewählt wird, dass eine am weitesten zur Rohr-Steg-Rohr-Wand (FW) ragende Stelle der Anoden-Flossen (22) der Anode (20) in einer Tangentialebene (X_{T}) der Rohrscheitel (Rs) der Rohre (R₁, R₂, R₃) der Rohr-Steg-Rohr-Wand (FW) liegt.

4. Verfahren nach Anspruch 1 oder 2, wobei eine Längenabmessung der Anoden-Flossen (22`) derart gewählt wird, dass eine am weitesten zur Rohr-Steg-Rohr-Wand (FW) ragende Stelle der Anoden-Flossen (22') der Anode (20) über eine Tangentialebene (X_{T}) der Rohrscheitel (Rs) der Rohre (R₁, R₂, R₃) der Rohr-Steg-Rohr-Wand (FW) hinaus in einen Buchtbereich (BB) zwischen den Rohren (R₁, R₂, R₃) hineinragt.

5. Verfahren nach einem der vorstehenden Ansprüche, wobei eine halbe Querabmessung (q) der Querstege (23) und/oder ein Radius (r) der Rohre (24) der Anoden-Flossen (22, 22') in etwa einer halben Steglänge eines der Verbindungsstege (S₁, S₂) der Rohr-Steg-Rohr-Wand (FW) entspricht, vorzugsweise mindestens 7,5 mm, besonders bevorzugt mindestens 10 mm, weiter bevorzugt mindestens 12,5 mm, noch weiter bevorzugt mindestens 14 mm,
und/oder
wobei eine halbe Querabmessung (q) der Querstege (23) und/oder ein Radius (r) der Rohre (24) der Anoden-Flossen (22, 22') vorzugsweise höchstens 22,5 mm, besonders bevorzugt höchstens 20 mm, weiter bevorzugt höchstens 17,5 mm, noch weiter bevorzugt höchstens 16 mm, beträgt.

6. Verfahren nach einem der vorstehenden Ansprüche, wobei zur Bildung der Anoden-Flossen (22, 22') die Querstege (23) und/oder Rohre (24) mittels eines Schweiß-Verfahrens an die Abstandsstege (22s) angebracht werden.

7. Verfahren nach einem der vorstehenden Ansprüche, wobei eine Oberfläche (22o) der Abstandsstege (22s), die bei einem Einsatz im galvanischen Bad (B) in direktem Kontakt mit einer Flüssigkeit des galvanischen Bads (B) kommt, eine nichtleitende Beschichtung aufweist.

8. Anode (20) zur Verwendung bei einem Verfahren zur galvanischen Beschichtung, vorzugsweise Vernickelung, einer Rohr-Steg-Rohr-Wand (FW) in einem galvanischen Bad (B) mit einem metallischen Schutzmaterial, vorzugsweise Nickel, umfassend zumindest eine Anodenwand (21) mit einer sich im Wesentlichen in einer Ebene erstreckenden Oberfläche (20f),
wobei an der Anodenwand (21) im Wesentlichen senkrecht zur Oberfläche (20f) hervorstehende Anoden-Flossen (22, 22') angeordnet sind,
wobei die Anoden-Flosse (22, 22') so ausgebildet sind, dass sie einen von der Anode (20) abstehenden Abstandssteg (22s) und an einer zur Rohr-Steg-Rohr-Wand (FW) weisenden Stirnseite (22f) des Abstandstegs (22s) kathodenseitig einen Quersteg (23) und/oder ein Rohr (24) aufweisen.

9. Anode nach Anspruch 8, mit weiteren Anodenwänden (21), welche zusammen einen Anodenkasten (20) bilden, wobei vorzugsweise
- der Anodenkasten (20) mit metallischem Schutzmaterial, besonders bevorzugt Nickel, befüllt ist,
und/oder
- zumindest die Anodenwand (21) des Anodenkastens (20), von welcher die Anoden-Flossen (22, 22') abstehen, gitter- und/oder netzartig ausgebildet ist.

10. Anode nach Anspruch 8 oder 9, wobei zumindest einer der Abstandsstege (22s) an einer zur Anodenwand (21) weisenden Stirnseite (22f) über einen Anschlussflansch (22a) an der Anodenwand (21) befestigt ist.
